# EUROPÄISCHE PATENTSCHRIFT

(11) **EP 0 795 503 B1**
(45) Veröffentlichungstag und Bekanntmachung des Hinweises auf die Patenterteilung: **12.01.2000**
(21) Anmeldenummer: 97103681.9
(22) Anmeldetag: 06.03.1997
(51) Int. Cl.: B65H 9/06

(54) **Verfahren und Vorrichtung zum Ausrichten von flachen Gegenständen**
Method of and device for aligning flat objects
Procédé et dispositif pour aligner des objets plats

(30) Priorität: 14.03.1996 DE 19609991
(43) Veröffentlichungstag der Anmeldung: 17.09.1997
(73) Patentinhaber: WINKLER & DÜNNEBIER MASCHINENFABRIK UND EISENGIESSEREI KG, D-56564 Neuwied (DE)
(72) Erfinder: Blümle, Martin, 56593 Horhausen (DE); Rottmann, Engelbert, 56626 Andernach (DE)
(74) Vertreter: Schieferdecker, Lutz, Dipl.-Ing.

(56) Entgegenhaltungen:
- EP-A- 0 356 864
- DE-U- 1 975 730
- FR-A- 1 173 177
- GB-A- 2 289 887
- US-A- 3 690 646
- US-A- 3 845 951

## Beschreibung

Die Erfindung betrifft ein Verfahren und eine Vorrichtung zum lage- und maschinentaktgenauen Ausrichten von flachen Gegenständen, insbesondere von Briefumschlägen, Briefumschlagrohlingen und dergleichen, mit den Merkmalen der Oberbegriffe der Ansprüche 1 und 6.

Ein solches Verfahren und eine entsprechende Vorrichtung sind aus der DE 1 975 730 U bekannt. Dort ist eine Reguliervorrichtung für Bogen aus Pappe vorgesehen, die einer nachfolgenden Verarbeitungs- oder Druckmaschine zugeführt werden sollen. Die Bogen durchlaufen eine waagerechte Förderebene, die zwischen zwei unmittelbar übereinander angeordneten umlaufenden Förderbändern gebildet ist, die jeweils die Bogen ganzflächig an ihrer Oberseite und ihrer Unterseite erfassen. Parallel zu dem unteren Förderband läuft ein Kettenband um, das mit Anschlägen in die Förderebene eingreift. Dabei entsprechen die in Transportrichtung gemessenen Abstände zwischen den Anschlägen den Taktabständen der nachfolgenden Maschine, und das Kettenband wird synchron in Maschinengeschwindigkeit angetrieben, während die Förderbänder schneller angetrieben sind, so daß die auf ihrer ganzen Länge zwischen den beiden Förderbändern ergriffenen Bogen vorgeschoben werden, bis sie mit ihrer Vorderkante zur Anlage an einem Anschlag kommen.

Dieses Vorschieben der einzelnen Bogen ermöglicht zwar ein Längsausrichten von in sich stabilen Bögen wie zum Beispiel Bogen aus Pappe, ist jedoch nicht geeignet zum Ausrichten von flexiblen Papierzuschnitten, da diese sich infolge des Vorschiebens nach dem Auftreffen auf den Anschlag an ihrer Vorderkante aufbauschen würden, so daß nach dem Zurückziehen des Anschlags die Längsausrichtung wieder verloren geht. Außerdem führt das Vorschieben des beidseitig und ganzflächig ergriffenen Bogens an den innerhalb des unteren Förderbands angeordneten einzigen Anschlag nicht zu einer lagegenauen oder winkelgenauen Ausrichtung des Bogens dergestalt, daß seine Vorderkante exakt rechtwinklig zur Transportrichtung verläuft.

Aus der FR 1 173 177 A ist ein Bogenanleger für eine Druckmaschine bekannt, bei dem die Bogen mittels eines Hubsaugers angehoben und an ein Förderwalzenpaar weitergegeben werden, das sie in Förderrichtung weitertreibt und in eine Greifereinrichtung schiebt, die an einem endlos umlaufenden Fördermittel angeordnet ist. Da die Bogen beim Einschieben in die Greifereinrichtung noch im Griff des Förderwalzenpaares sind, können sie lagemäßig nicht korrigiert werden. Vor dem Förderwalzenpaar ist ein stationärer Anschlag vorgesehen, der in den Förderweg des Bogens hinein- und herausschwenkbar ist. Hiermit ist nur die taktgemäße Phasenlage des Bogens, aber wiederum nicht seine winkelmäßige Lageorientierung korrigierbar, da der Bogen beim Anstoß an den Anschlag durch den Hubsauger festgelegt ist. Das umlaufende Fördermittel weist mit geringen Längsabständen angeordnete hohle Querstangen mit Saugöffnungen auf, wodurch die Bogen an einer Vielzahl von über ihre ganze Unterseite verteilten Punkten am Fördermittel unverrückbar festgehalten werden.

Der Erfindung liegt die Aufgabe zugrunde, ein Verfahren und eine Vorrichtung aufzuzeigen, mit denen nicht nur eine phasengenaue Längsausrichtung sondern auch eine lagegenaue Winkelorientierung innerhalb der Gegenstandsebene erzielt wird und auch flexible Papierzuschnitte sicher und zuverlässig sowie mit hohen Stückzahlen verarbeitet werden können.

Zur Lösung dieser Aufgabe ist ein Verfahren gemäß Anspruch 1 und eine Vorrichtung gemäß Anspruch 6 vorgesehen und die Erfindung sieht mit den Merkmalen des kennzeichnenden Teils des Anspruchs 1 vor, daß der auszurichtende Gegenstand nur im Bereich seiner vorlaufenden Kante mittig erfaßt, gehalten sowie durch die Ausrichtstrecke gezogen wird, wobei er mit seiner vorlaufenden Kante auf zwei seitliche Anschläge trifft, die sich im Querabstand gegenüberliegen.

Der Gegenstand wird dabei erfindungsgemäß gezogen und nicht geschoben oder gedrückt, wie dies beim Stand der Technik der Fall ist. Dadurch ist sichergestellt, daß sein hinteres Ende frei nachfolgen kann und sich auch frei ausrichten kann, wenn der Gegenstand auf den bzw. die Anschläge trifft. Produktionsstörungen auch bei größten Stückzahlen und höchster Maschinenleistung lassen sich daher im Bereich einer Ausrichtstation vermeiden.

Für die Vorrichtung zur Durchführung des Verfahrens gilt sinngemäß, daß mindestens ein Zugmittel vorgesehen ist, mit dessen Hilfe der Mitnehmer am auszurichtenden Gegenstand mindestens im Bereich von dessen in Bewegungsrichtung vorderen Kante angreift. Das Zugmittel kann dabei mit Hilfe von Saugluft arbeiten. Sie läßt sich sehr genau steuern, so daß auch die Haltekraft im Bereich der vorlaufenden Kante des auszurichtenden Gegenstandes entsprechend den jeweiligen Erfordernissen exakt eingestellt werden kann.

Weitere Merkmale der Erfindung gehen aus den abhängigen Ansprüchen hervor.

Die Erfindung wird nachstehend anhand von zwei Ausführungsbeispielen, die in der Zeichnung dargestellt sind, näher beschrieben. Dabei zeigen:
- Fig. 1:: eine Prinzipskizze von wesentlichen Teilen einer Vorrichtung zum Herstellen von Briefumschlägen;
- Fig. 2:: im Schnitt sowie im größeren Maßstab eine Ansicht der Vorrichtung zum Ausrichten von flachen Gegenständen wie zum Beispiel teilweise fertiggestellten Briefumschlägen;
- Fig. 3:: eine Ansicht in Richtung des Pfeiles A in Fig. 2, wobei der Saugkopf in einer um 90° verschwenkten Lage wiedergegeben ist;
- Fig. 4:: einen Schnitt längs der Linie IV-IV in Fig. 2;
- Fig. 5:: eine Seitenansicht eines abgewandelten Ausführungsbeispieles in schematischer Darstellung;
- Fig. 6:: eine Draufsicht auf die Vorrichtung gemäß Fig. 5;
- Fig. 7:: im Schnitt sowie im größeren Maßstab Einzelheiten längs der Linie VII-VII in Fig. 5 und
- Fig. 8:: eine Einzelheit aus Fig. 5 in größerem Maßstab.

Eine Vorrichtung 1 zum Herstellen von flachen und relativ leicht biegsamen Gegenständen 6' und konkret von Briefumschlägen 2 gemäß Ausführungsbeispiel umfaßt mehrere Stationen, von denen in Fig. 1 ein Ablegetisch 3 für einen Briefumschlagstapel 4 oberhalb von einem Teil einer Einrichtung 5 zum Trocknen von gummierten, fast fertiggestellten Briefumschlägen und insofern von Briefumschlagrohlingen 6 und rechts davon eine Station 7 dargestellt sind, in der die Briefumschlagrohlinge 6 fertig bearbeitet und schließlich in einem Briefumschlagstapel 4 abgestellt werden. Zum Stapeln der fertiggestellten Briefmschläge 2 dient zum Beispiel eine Ablegeeinrichtung 8 in Gestalt einer Fächerscheibe 9.

Mit Hilfe einer geeigneten, grundsätzlich bekannten Transporteinrichtung werden die fast fertiggestellten Briefumschlagrohlinge 6 zum Beispiel in gestaffelter Anordnung durch die zum Trocknen dienende Einrichtung 5 transportiert und sodann zwischen Gurten 10 und 11 einer grundsätzlich ebenfalls bekannten Auszugswalze 12 zugeführt und mit ihrer Hilfe entweder vereinzelt oder in ihrer Lage zueinander verändert. In Laufrichtung hinter der Auszugswalze befindet sich vorzugsweise eine Weiche 13, um zum Beispiel beim Anfahren der Vorrichtung 1 möglicherweise zu Betriebsstörungen führende Briefumschlagrohlinge 6 ausschleusen zu können. Die Briefumschlagrohlinge 6 werden grundsätzlich mit dem Bodenfalz voran durch die Einrichtung 5 zum Trocknen und in dieser Lage auch zu der Auszugswalze 12 geführt.

In Transportrichtung hinter der Auszugswalze 12 befindet sich eine Vorrichtung 14 zum Ausrichten der Briefumschlagrohlinge 6, damit diese in einer die letzte Bearbeitung durchführenden Vorrichtung 15 mit dem Verschlußklappenfalz versehen werden können. Die sodann fertiggestellten Briefumschläge 2 werden von der Fächerscheibe 8 übernommen und auf dem Ablagetisch 3 abgestellt.

Die zum Ausrichten dienende Vorrichtung 14 umfaßt einen Mitnehmer 16 für den bzw. die Briefumschlagrohlinge 6 und Träger 17, 18 für Anschläge 19. Bei dem Mitnehmer 16 handelt es sich um eine Transportscheibe 16' und bei den Trägern 17, 18 handelt es sich um Stützscheiben 17' bzw. 18', zwischen denen die Transportscheibe 16' gemäß dem in Fig. 2 dargestellten Ausführungsbeispiel angeordnet ist.

Um eine einwandfreie Funktion der zum Ausrichten der Briefumschlagrohlinge 6 dienenden Vorrichtung 14 sicherzustellen, sind ihr Abgaberollen 14' gemäß Fig.1 zugeordnet. Diese Abgaberollen 14' drücken angefedert auf die Stützscheiben 17' bzw. 18' und übernehmen den ausgerichteten Briefumschlagrohling 6, um ihn dann mit der Taktgeschwindigkeit weiterzufördern. Wären die Abgaberollen 14' nicht vorhanden, so würden die Briefumschlagrohlinge 6 nach dem Abtauchen der Anschläge 19 in unzulässiger Weise mit der Umfangsgeschwindigkeit der Transportscheibe 16' weitergefördert, die höher ist als die Umfangsgeschwindigkeit der Stützscheiben 17' und 18'.

Die beiden Sützscheiben 17' und 18' werden von einer gemeinsamen Welle 20 angetrieben. Die Transportscheibe 16' ist ebenfalls auf dieser Welle 20, aber mit Hilfe von Lagern 21 frei drehbar gelagert, so daß sie von einem eigenen Antrieb 22 mit einer größeren Drehzahl als die Stützscheiben 17' und 18' antreibbar ist.

Bei dem Antrieb 22 handelt es sich gemäß der schematischen Darstellung in Fig. 1 um einen Reibradantrieb 22' mit einem eigenen Motor 23. Es ist daher möglich, daß die Welle 20 mit den Stützscheiben 17' und 18' mit der Maschinendrehzahl läuft, während sich die Transportscheibe 16' schneller dreht. Um einen einwandfreien Reibrad-Antrieb 22' sicherzustellen, ist ein angefedertes Reibrad 22'' vorgesehen, das in den Spalt zwischen dem Reibrad-Antrieb 22' und der Transportscheibe 16' drückt.

Gemäß dem in den Fig. dargestellten Ausführungsbeispiel befinden sich auf beiden Stützscheiben 17' und 18' jeweils über den Umfang 24 gleichmäßig verteilt je drei Anschläge 19. Diese Anschläge 19 sind parallel zur Welle 20 verstellbar. Hierzu dient eine in Fig. 2 dargestellte Einrichtung 25.

Wie ferner aus einem Vergleich der Fig. 2 und 4 hervorgeht, weist die Transportscheibe 16' an ihrem Umfang 26 endende, radial gerichtete Saugöffnungen 27 auf.

Die Saugöffnungen 27 dienen zusammen mit Saugluft, d.h. zusammen mit einem gegenüber dem atmosphärischen Druck erzeugen Unterdruck derart als Zugmittel, daß die als Mitnehmer 16 wirkende Transportscheibe 16' den auszurichtenden Gegenstand 6' bzw. Briefumschlagrohling 6 jeweils im Bereich seiner vorderen Kante 6'' erfaßt und entsprechend der eigenen Umfangsgeschwindigkeit mitnimmt. Die Saugöffnungen 27 halten und ziehen den Gegenstand 6', bis er mit seiner vorderen Kante 6'' an einen bzw. an beide Anschläge 19 anschlägt und dadurch ausgerichtet und auf deren Geschwindigkeit abgebremst wird.

Der Durchmesser der Transportscheibe 16' kann derart bemessen sein, daß sie zum Ausrichten von einem oder mehreren Gegenständen 6' geeignet ist. Dazu sind die Saugöffnungen 27 jeweils zu achsparallelen Reihen zusammengefaßt und mit sich ebenfalls achsparallel erstreckenden Saugkanälen 28 verbunden, die zur einen Stirnseite 29 der Transportscheibe 16' hin offen sind. An der Transportscheibe 16' ist schließlich noch eine Ringscheibe 30 mit Bohrungen 31 befestigt, die jeweils mit den Saugkanälen 28 fluchten.

Die Saugöffnungen 27 und Saugkanäle 28 in der Transportscheib 16' müssen wegen des Unterdruckes/ wegen der Saugluft während des Betriebes zeitweise mit einem Unterdruckerzeuger verbunden werden. Hierzu dienen ein während des Betriebes stillstehender Saugkopf 32 mit einem Sauganschlußrohr 33 und einem Steuerventilkörper 34 sowie die Gestaltung der Stützscheibe 17', die an der Stirnseite 29 der Transportscheibe 16' angeordneten ist. Die Stützscheibe 17' ist mit ihrer Nabe 34a auf der Welle 20 angeordnet und dreht sich mit dieser während des Betriebes. Die Nabe 34a trägt zum Beispiel mit Hilfe von Kugellagern 35 den im Betrieb nicht drehenden Saugkopf 32, der eine achsparallele und mit dem Sauganschlußrohr 33 verbundene Bohrung 36 aufweist. Zu dem Saugkopf 32 gehört der im Betrieb ebenfalls nicht drehende Steuerventilkörper 34, der einen mit der Bohrung 36 verbundenen und sich in Drehrichtung segmentförmig über etwas mehr als 90° erstreckenden Steuerkanal 37 aufweist. Dieser Steuerkanal 37 ist ferner zur Stützscheibe 17' hin offen Die Stützscheibe 17' weist ein zum Steuerkanal 37 hin geöffnetes Steuerfenster 38 auf, das über eine radial gerichtete Bohrung 39 und eine kurze, achsparallel gerichtete Bohrung 40 mit einem Saugsegment 41 verbunden ist, welches wiederum mit dem bzw. den Saugkanälen 28 in der Transportscheibe 16' zusammenwirkt.

Immer wenn sich das Steuerfenster 38 bei einer Drehung der Nabe 34a an dem zu ihm offenen Steuerkanal 37 entlangbewegt, herrscht in den radial gerichteten Saugöffnungen 27 am Umfang 26 der Transportscheibe 16' ein Unterdruck, der wiederum aufgehoben wird, wenn das Steuerfenster 38 vor ein belüftetes Fenster 42 im Steuerventilkörper 34 gelangt. Gemäß der Darstellung in Fig. 3 geschieht dies, sobald sich die Stützscheibe 17' bei Drehung in Richtung des Pfeiles a aus einer Lage vor dem Steuerkanal 37 in eine Position vor dem belüfteten Fenster 42 des Steuerventilkörpers 34 bewegt hat. Ein Unterdruck in den Saugöffnungen 27 wird daher während des Betriebes immer nur periodisch erzeugt.

Wie aus Fig. 3 ferner hervorgeht, weist die Stützscheibe 17' nicht nur ebenso wie die andere Stützscheibe 18' drei Anschläge 19 auf, sondern sie ist auch mit drei Steuerfenstern 38, 38' und 38'' und jeweils zugehörigen, radial gerichteten Bohrungen 39, 39' und 39'' sowie zugehörigen Saugsegmenten 41, 41' und 41'' versehen.

Jedes Saugsegment 41 weist ein Saugfenster 43 auf, das derart bemessen ist, daß es mindestens einen Saugkanal 28 in der Transportscheibe 16' vollständig oder zwei benachbarte Saugkanäle 28, 28' teilweise erfaßt.

Die Transportscheibe 16' kann zum Erfassen eines auszurichtenden Gegenstandes 6' Saugöffnungen 27 längs einer einzigen Reihe oder auch mehrere zum Mitziehen des Gegenstandes 6' in parallelen Reihen angeordnete Saugöffnungen 27 aufweisen. Der Querschnitt der Saugöffnungen 27 kann ferner kreisrund wie Bohrungen oder schlitzförmig sein. Die Saugöffnungen 27 in der Transportscheibe 16' sind vorzugsweise Bohrungen.

Um zu erreichen, daß der Saugkopf 32 mit dem angeschlossenen, zu einem Unterdruckerzeuger führenden Sauganschlußrohr 33 während des Betriebes stillsteht, weist er mindestens ein Halteelement 44 (Fig. 3) auf, dem ein am Maschinengestell 45 befestigter Haltearm 46 (Fig. 2) zugeordnet ist.

Gemäß dem in den Fig. 1 - 4 dargestellten Ausführungsbeispiel erfolgt das Regulieren bzw. Ausrichten der Briefumschlagrohlinge 6 längs einer Ausrichtstrecke 50 (Fig. 1), die kurvenförmig ist. Konkret handelt es sich hierbei um ein kreissegmentförmiges Bahnstück, da das Ausrichten auf dem zylindrischen Umfang einer sich drehenden Transportscheibe 16' und mit Hilfe zweier Stützscheiben 17' und 18' erfolgt. Die Erfindung ist jedoch nicht auf eine derartige Ausführungsform beschränkt, da sie auch längs einer andersartigen - wie zum Beispiel längs einer sich in einer Ebene erstreckenden Bahn oder Ausrichtstrecke 50a - verwirklicht werden kann. Die Fig. 5 - 8 betreffen eine derartige Vorrichtung 1a mit einer ebenen Ausrichtstrecke 50a, wobei dort gleichartige Merkmale dieselben Bezugszahlen wie die Vorrichtung 1 und zusätzlich den Buchstabenindex a aufweisen.

Die mit Hilfe der Vorrichtung 14a auszurichtenden Gegenstände 6'a sind wiederum Briefumschlagrohlinge 6a, die zum Beispiel aus einer Einrichtung zum Trocknen mit nach hinten gerichteten Schließklappen sowie in gestaffeltem Zustand kommen. Sie werden daher zunächst mit Hilfe einer unter einer Arbeitsebene 61a angeordneten, kurzen sowie scheibenförmigen Segmentwalze 62a und einer über der Arbeitsebene 61a angeordneten, vorzugsweise schwenkbar gelagerten Saugwalze 63a vereinzelt und dazu beschleunigt sowie an einen die Briefumschlagrohlinge 6a einzeln weiter transportierenden Mitnehmer 16a übergeben. Der Mitnehmer 16a ist gemäß Ausführungsbeispiel ein Zahnriemen 64a und bewegt sich in der Arbeitsebene 61a einer ebenen Ausrichtstrecke 50a mit einer definierten Geschwindigkeit.

Der Mitnehmer 16a bzw. Zahnriemen 64a liegt mit seinem oberen Trumm 65a in der Arbeitsebene 61a und weist als Zugmittel dienende Saugöffnungen 27a auf, die mit Unterdruck bzw. Saugluft beaufschlagt sind. Der Unterdruck liegt an den Saugöffnungen 27a längs der gesamten Ausrichtstrecke 50a an, wozu an der Unterseite des Zahnriemens 64a ein Saugkasten 66a angeorndnet ist. In einer das obere Trumm 65a tragenden Deckwand 67a befinden sich den Saugöffnungen 27a zugeordnete Öffnungen 68a. Diese Öffnungen 68a sind gemäß der Darstellung in Fig. 8 in Transportrichtung relativ groß und nur durch Stege 69a getrennt. Aus dem Inneren 70a des Saugkastens 66a pflanzt sich der dort herrschende Unterdruck durch die Öffnungen 68a bis in die Saugöffnungen 27a im Saug- bzw. Zahnriemen 64a fort. Ein Unterdruck herrscht daher am Saug- bzw. Zahnriemen 64a im Bereich seiner Saugöffnungen 27a längs der gesamten Ausrichtstrecke 50a.

Seitlich an dem Saugkasten 66a sind ferner zur Abdichtung und Führung des Saug- bzw. Zahnriemens 64a dienende Abdichtelemente 71a (Fig. 7) angeordnet. Anschlüsse 72a führen schließlich vom Saugkasten 66a zu einem in den Fig. nicht dargestellten Unterdruckerzeuger.

Zu beiden Seiten des als Mitnehmer 16a dienenden Zahnriemens 64 ist jeweils ein weiterer Zahnriemen 73a angeordnet. Diese Zahn- und Regulierriemen 73a dienen jeweils als Träger 17a, 18a für Anschläge 19a. Die Anschläge 19a können je nach dem Format der Briefumschlagrohlinge 6a im Abstand zueinander (quer zur Transportrichtung, Fig. 7) einstellbar sein. Auf den Zahn- und Regulierriemen 73a sind die als Reguliernocken dienenden Anschläge 19a in Richtung der Ausrichtstrecke 50a in gleichen Abständen zueinander angeordnet. Sie können zweckmäßigerweise auch unmittelbar am jeweiligen Zahnriemen 73 angeformt sein. Die beiden Zahn- und Regulierriemen 73a laufen mit ihren oberen Trummen 74a gleichsinnig und ebenfalls in der Arbeitsebene 61a wie der Saug- bzw. Zahnriemen 64a. Die Zahn- und Regulierriemen 73a bewegen sich jedoch mit einer geringeren Geschwindigkeit als der Saug- und Zahnriemen 64a.

Die Lage und Anordnung der als Zugmittel dienenden Saugöffnungen 27a in dem Saug- und Zahnriemen 64a ist derart gewählt, daß die auszurichtenden Gegenstände 6' bzw. Briefumschlagrohlinge 6a jeweils im Bereich ihrer vorlaufenden Kante 6''a von dem Saug- und Zahnriemen 64a ergriffen und mitgenommen werden. Die Briefumschlagrohlinge 6a werden so lange mit der höheren Geschwindigkeit des Saug- und Zahnriemens 64a längs der Ausrichtstrecke 50a gezogen, bis sie mit ihrer Kante 6''a an den Anschlägen 19a zur Anlage kommen und sich an diesen ausrichten. Der Saug- und Zahnriemen 64a rutscht dann mit geringem Schlupf an dem Briefumschlagrohling 6a leicht durch, bis der Saug- und Zahnriemen 64a den Briefumschlagrohling 6a an weitertransportierende Rollen 75a und 76a abgibt.

An dem in Transportrichtung hinteren Ende 77a der zum Ausrichtem dienenden Vorrichtung 14a sind im Bereich zwischen den Umlenkrollen 78a bzw. 79a für den Zahnriemen 64a und für die beiden, die Anschläge 19a tragenden Zahn- und Regulierriemen 73a jeweils angetriebene, weitertransportierende Rollen 76a angeordnete, die gegen angefederte Gegenrollen 75a arbeiten. Diese und auch nachgeordnete Rollen 75a' und 76a' fördern die Gegenstände 6'a bzw. Briefumschlagrohlinge 6a mit einer Geschwindigkeit weiter, die geringfügig kleiner als die Geschwindigkeit der Zahn- und Regulierriemen 73 ist. Hierdurch wird erreicht, daß die Anschläge 19a ungestört um ihre Umlenkrollen 79a unter die Arbeitsebene 61a abtauchen können.

Ferner sind noch verschiedene Antriebsrollen 80a und 81a sowie weitere Umlenk- bzw. Spannrollen 82a und 83a und nicht dargestellte Lager- und Führungselemente vorhanden, auf die es hier nicht ankommt.

Die in den Fig. 5 und 6 dargestellte und zum Ausziehen der gestaffelt zugeführten Briefumschlagrohlinge 6a dienende Segmentwalze 62a besteht konkret aus zwei auf einer Welle 83'a angeordneten und von dieser angetriebenen Scheiben 84a mit jeweils an deren Umfang angordnten Segmentelementen 85a. Die der Segmentwalze 62a zugeordnete Saugwalze 63a umfaßt einen Walzenkörper 86a, der drehfest mit einer angetriebenen Welle 87a verbunden und in seitlich angeordneten Schwenkarmen 88a gelagert ist. Fig. 6 zeigt die Saugwalze 63a in einer gegenüber der Darstellung in Fig. 5 abgeschwenkten Lage.

Stirnseitig sind am Walzenkörper 86a jeweils Steuerventile 89a vorgesehen. Sie drehen sich nicht mit der Welle 87a und auch nicht mit dem Walzenkörper 86a.

Im Walzenkörper 86a sind nahe am Umfang axial von Stirnseite zu Stirnseite durchgehend verlaufende Saugkanäle 90a vorgesehen, die über radial gerichtete Bohrungen 91a mit dem Zylindermantel 92a verbunden sind.

Während der Drehung des Walzenkörpers 86a werden die Saugkanäle 90a nacheinander jeweils kurzseitig mit Unterdruck bzw. Saugluft und atmosphärischem Druck beaufschlagt. Hierzu dienen die Steuerventile 89a, in denen sich jeweils ein kurzer Saugkanal 93a befindet, der mit einem Sauganschlußstutzen 94a in luftleitender Verbindung steht. Ferner ist in den Steuerventilen 89a jeweils ein Kanal 95a vorgesehen, über den die Saugkanäle 90a im Walzenkörper 86a mit atmosphärischem Druck versorgt werden.

Wenn in den Saugkanälen 90a ein Unterdruck herrscht, werden die Gegenstände 6'a bzw. die Briefumschlagrohlinge 6a von der Saugwalze 63a angesaugt, aus ihrem gestaffelten Zustand bogenförmig leicht angehoben - wodurch ein Verhaken insbesondere bei Fensterumschlägen vermieden wird - und ferner werden sie mit der Segmentwalze 62a vereinzelt. Sobald atmosphärischer Druck die Saugkanäle 90a beaufschlagt, werden die Briefumschlagrohlinge 6a an den als Mitnehmer 16a dienenden Zahnriemen 64a abgegeben, woraufhin das Ausrichten mit Hilfe der Zahnriemen 64a und 73a erfolgt.

Weitere Teile wie zum Beispiel Führungsbleche 96a, tragende Maschinenteile 97a, Antriebe usw. stimmen mit grundsätzlich bekannten, entsprechenden Teilen überein und sind daher weder dargestellt noch beschrieben.

## Patentansprüche

1. Verfahren zum lage- und maschinentaktgenauen Ausrichten von flachen Gegenständen (6', 6'a), insbesondere von Briefumschlägen (2), Briefumschlagrohlingen (6, 6a) und dergleichen, wobei der auszurichtende Gegenstand (6', 6'a) längs einer Ausrichtstrecke (50, 50a) mit einer Geschwindigkeit bewegt wird, die größer ist als die Geschwindigkeit von mindestens einem sich in derselben Richtung bewegenden Anschlag (19, 19a) und wobei der Gegenstand (6', 6'a) mit der größeren Geschwindigkeit bewegt wird, bis er durch den Anschlag (19, 19a) ausgerichtet und durch ihn auf dessen Geschwindigkeit abgebremst wird, **dadurch gekennzeichnet**, daß der auszurichtende Gegenstand (6', 6'a) nur im Bereich seiner vorlaufenden Kante (6'', 6''a) mittig erfaßt, gehalten sowie durch die Ausrichtstrecke (50, 50a) gezogen wird, wobei er mit seiner vorlaufenden Kante (6'', 6''a) auf zwei seitliche Anschläge (19, 19a) trifft, die sich im Querabstand gegenüberliegen.

2. Verfahren nach Anspruch 1, **dadurch gekennzeichnet,** daß der auszurichtende Gegenstand (6', 6'a) mindestens bis zur Anlage an den Anschlägen (19, 19a) längs einer kurvenförmigen Ausrichtstrecke (50) und/oder einer ebenen Ausrichtstrecke (50a) bewegt wird.

3. Verfahren nach Anspruch 1 oder 2, **dadurch gekennzeichnet,** daß der Gegenstand (6', 6'a) während seiner Bewegung längs der Ausrichtstrecke (50, 50a) mit Hilfe von Unterdruck/Saugluft gehalten wird.

4. Verfahren nach Anspruch 1 oder 2, **dadurch gekennzeichnet,** daß der Gegenstand (6', 6'a) während seiner Bewegung längs der Ausrichtstrecke (50, 50a) elektrisch mit Hilfe elektrostatischer Aufladung gehalten wird.

5. Verfahren nach einem der Ansprüche 1 bis 4, **dadurch gekennzeichnet,** daß zum Lösen von Gegenstand (6', 6'a) und Anschlag (19, 19a) nochmals eine Relativbewegung/ Relativgeschwindigkeit zwischen Gegenstand (6', 6'a) und Anschlag (19, 19a) erzeugt und vorzugsweise die Geschwindigkeit des Gegenstandes (6', 6'a) nochmals verringert wird.

6. Vorrichtung zur Durchführung des Verfahrens nach einem der Ansprüche 1 bis 5, wobei zum Ausrichten von flachen Gegenständen (6', 6'a), insbesondere von Briefumschlägen (2) Briefumschlagrohlingen (6, 6a) und dergleichen, ein bewegbarer Mitnehmer (16, 16a) für den auszurichtenden Gegenstand (6', 6'a) und ein parallel sowie langsamer bewegbarer Träger (17, 17a bzw. 18, 18a) mit mindestens einem Anschlag (19, 19a) vorgesehen sind, **dadurch gekennzeichnet,** daß der bewegbare Mitnehmer (16, 16a) ein Zugmittel ist, das am auszurichtenden Gegenstand (6', 6'a) nur im Bereich seiner vorlaufenden Kante (6'', 6''a) mittig angreift, und daß jeder Anschlag (19, 19a) von zwei seitlichen Anschlägen (19, 19; 19a, 19a) gebildet ist, die sich im Querabstand gegenüberliegen.

7. Vorrichtung nach Anspruch 6, **dadurch gekennzeichnet,** daß mit Unterdruck beaufschlagte Saugöffnungen (27, 27a) als Zugmittel vorgesehen sind.

8. Vorrichtung nach Anspruch 7, **dadurch gekennzeichnet,** daß die Saugöffnungen (27, 27a) nur einer Flachseite der Gegenstände (6', 6'a) zugeordnet sind.

9. Vorrichtung nach einem der Ansprüche 6 bis 8, **dadurch gekennzeichnet,** daß als Mitnehmer (16) eine Transportscheibe (16') vorgesehen ist, die zwischen zwei die Anschläge (19) tragenden Stützscheiben (17', 18') angeordnet ist.

10. Vorrichtung nach Anspruch 9, **dadurch gekennzeichnet,** daß die Transportscheibe (16') auf derselben Welle (20) wie die Stützscheiben (17' und 18') gelagert ist und einen eigenen Antrieb (22) aufweist.

11. Vorrichtung nach Anspruch 9 oder 10, **dadurch gekennzeichnet,** daß die Transportscheibe (16') am Umfang (26) mindestens eine Reihe radial gerichteter Saugöffnungen (27) und jeweils einen, diese verbindenden, achsparallel angeordneten, an einer Stirnseite (29) offenen Saugkanal (28) aufweist, und daß mindestens eine Stützscheibe (17') mindestens ein dem Saugkanal (28)/ den Saugkanälen (28) zugewandtes Saugsegment (41) aufweist, das über eine radial und mindestens eine achsparallel gerichtete Bohrung (39, 40) mit einem stillstehenden Saugkopf (32) in Verbindung steht.

12. Vorrichtung nach Anspruch 11, **dadurch gekennzeichnet,** daß das Saugsegment (41) ein Saugfenster (43) derart aufweist, daß es mindestens einen der achsparallel gerichteten Saugkanäle (28) in der Transportscheibe (16) vollständig oder zwei benachbarte Saugkanäle (28, 28') teilweise erfaßt und daß die Stützscheibe (17') vorzugsweise Bohrungen (39', 40) für drei Saugsegmente (41, 41' und 41'') aufweist.

13. Vorrichtung nach einem der Ansprüche 6 bis 8, **dadurch gekennzeichnet,** daß als Mitnehmer (16a) mindestens ein Zahnriemen (64a) vorgesehen ist, der als Zugmittel mindestens eine mit Unterdruck beaufschlagte Saugöffnung (27a) aufweist.

14. Vorrichtung nach Anspruch 13, **dadurch gekennzeichnet,** daß als Träger (17a, 18a) zwei den Mitnehmer-Zahnriemen (64a) flankierende Zahnriemen (73a, 73a) vorgesehen sind, die jeweils mindestens einen Anschlag (19a) tragen.

15. Vorrichtung nach Anspruch 13 oder 14, **dadurch gekennzeichnet,** daß die Saugöffnungen (27a) der Unterseite der Gegenstände (6'a) zugeordnet sind.

## Claims

1. A method of orienting flat articles (6', 6'a), in particular envelopes (2), envelope blanks (6, 6a) and the like, accurately in respect of position and machine cycle, wherein the article (6', 6'a) to be oriented is moved along an orientation section (50, 50a) at a speed which is greater than the speed of at least one abutment (19, 19a) moving in the same direction, and wherein the article (6', 6'a) is moved at the greater speed until it is oriented by the abutment (19, 19a) and decelerated by the abutment to the speed thereof, characterised in that it is only in the region of its leading edge (6'', 6''a) that the article (6', 6'a) to be oriented is centrally gripped, held and drawn through the orientation section (50, 50a), wherein with its leading edge (6'', 6''a) it meets two lateral abutments (19, 19a) which are disposed in opposite relationship at a transverse spacing.

2. A method according to claim 1 characterised in that the article (6', 6'a) to be oriented is moved at least until it bears against the abutments (19, 19a) along a curved orientation section (50) and/or a flat orientation section (50a).

3. A method according to claim 1 or claim 2 characterised in that the article (6', 6'a) is held by means of reduced pressure/suction air during its movement along the orientation section (50, 50a).

4. A method according to claim 1 or claim 2 characterised in that the article (6', 6'a) is held electrically by means of electrostatic charge during its movement along the orientation section (50, 50a).

5. A method according to one of claims 1 to 4 characterised in that to release the article (6', 6'a) and abutment (19, 19a) a relative movement/relative speed between the article (6', 6'a) and the abutment (19, 19a) is produced once again and preferably the speed of the article (6', 6'a) is reduced once again.

6. Apparatus for carrying out the method according to one of claims 1 to 5 wherein for the orientation of flat articles (6', 6'a), in particular envelopes (2), envelope blanks (6, 6a) and the like, there are provided a movable entrainment member (16, 16a) for the article (6', 6'a) to be oriented and a carrier (17, 17a and 18, 18a respectively) which is movable parallel and more slowly and which has at least one abutment (19, 19a), characterised in that the movable entrainment member (16, 16a) is a draw means which engages the article (6', 6'a) to be oriented, only in the region of its leading edge (6'', 6''a) and centrally, and that each abutment (19, 19a) is formed by two lateral abutments (19, 19; 19a, 19a) which are disposed in opposite relationship at a transverse spacing.

7. Apparatus according to claim 6 characterised in that suction openings (27, 27a) which are acted upon by reduced pressure are provided as the draw means.

8. Apparatus according to claim 7 characterised in that the suction openings (27, 27a) are only associated with one flat side of the articles (6', 6'a).

9. Apparatus according to one of claims 6 to 8 characterised in that the entrainment member (16) is a transport disc (16') arranged between two support discs (17', 18') carrying the abutments (19).

10. Apparatus according to claim 9 characterised in that the transport disc (16') is mounted on the same shaft (20) as the support discs (17' and 18') and has its own drive (22).

11. Apparatus according to claim 9 or claim 10 characterised in that at the periphery (26) the transport disc (16') has at least one row of radially directed suction openings (27) and a respective suction passage (28) which connects the suction openings and which is arranged in parallel relationship with the axis and which is open at one end (29) and that at least one support disc (17') has at least one suction segment (41) which is associated with the suction passage (28)/the suction passages (28) and which is in communication with a stationary suction head (32) by way of a radially directed and at least one axis-parallel directed bore (39, 40).

12. Apparatus according to claim 11 characterised in that the suction segment (41) has a suction window (43) in such a way that it completely includes at least one of the suction passages (28) directed in axis-parallel relationship in the transport disc (16) or partially includes two adjacent suction passages (28, 28'), and that the suction disc (17') preferably has bores (39', 40) for three suction segments (41, 41' and 41'').

13. Apparatus according to one of claims 6 to 8 characterised in that provided as the entrainment member (16a) is at least one toothed belt (64a) which as the draw means has at least one suction opening (27a) which is acted upon with reduced pressure.

14. Apparatus according to claim 13 characterised in that provided as the carrier (17a, 18a) are two toothed belts (73a, 73a) which flank the entrainment toothed belt (64a) and which each carry at least one respective abutment (19a).

15. Apparatus according to claim 13 or claim 14 characterised in that the suction openings (27a) are associated with the underside of the articles (6'a).

## Revendications

1. Procédé pour orienter en une position précise et selon la cadence de machine précise des objets plats (6', 6'a), notamment des enveloppes (2), des ébauches d'enveloppe (6, 6a) et analogues, où l'objet à orienter (6', 6'a) est déplacé le long d'un trajet d'alignement (50, 50a) à une vitesse qui est plus grande que la vitesse d'au moins une butée (19, 19a) se déplaçant dans la même direction, et où l'objet (6', 6'a) est déplacé à la vitesse plus grande, jusqu'à ce qu'il soit aligné par la butée (19, 19') et freiné par elle à la vitesse de celle-ci, **caractérisé en ce que** l'objet à aligner (6', 6'a) est saisi et tenu au milieu seulement au voisinage de son arête avant (6'', 6''a) et est tiré à travers le trajet d'alignement (50, 50a), où il heurte avec son arête avant (6'', 6''a) deux butées latérales (19, 19a) qui sont opposées l'une à l'autre à une distance transversale.

2. Procédé selon la revendication 1, caractérisé en ce que l'objet à aligner (6', 6'a) est déplacé au moins jusqu'à ce qu'il s'applique aux butées (19, 19a) le long d'un trajet d'alignement courbé (50) et/ou d'un trajet d'alignement plan (50a).

3. Procédé selon la revendication 1 ou 2, caractérisé en ce que l'objet (6', 6'a) pendant son déplacement le long du trajet d'alignement (50, 50a) est tenu à l'aide d'une dépression/air d'aspiration.

4. Procédé selon la revendication 1 ou 2, caractérisé en ce que l'objet (6', 6'a), pendant son déplacement le long du trajet d'alignement (50, 50a) est tenu électriquement à l'aide d'une charge électrostatique.

5. Procédé selon l'une des revendications 1 à 4, caractérisé en ce que, pour relâcher l'objet (6', 6'a) et la butée (19, 19a), il est produit encore une fois un déplacement relatif/une vitesse relative entre l'objet (6', 6'a) et la butée (19, 19a), et de préférence la vitesse de l'objet (6', 6'a) est diminuée encore une fois.

6. Dispositif pour la mise en oeuvre du procédé selon l'une des revendications 1 à 5, où pour l'alignement d'objets plats (6', 6'a), notamment d'enveloppes (2), d'ébauches d'enveloppe (6, 6a) et analogue, sont prévus un organe d'entraînement mobile (16, 16a) pour l'objet à orienter (6', 6'a) et un support parallèle et déplaçable lentement (17, 17a respectivement 18, 18a) avec au moins une butée (19, 19a), caractérisé en ce que l'organe d'entraînement mobile (16, 16a) est un moyen de traction qui s'applique centralement à l'objet à orienter (6', 6'a) seulement au voisinage de son arête avant (6'', 6''a), et que chaque butée (19, 19a,) est fermée par deux butées latérales (19, 19 ; 19a, 19a) qui sont opposées l'une à l'autre selon un écart transversal.

7. Dispositif selon la revendication 6, caractérisé en ce que des ouvertures d'aspiration (27, 27a) à dépression sont prévues comme moyens de traction.

8. Dispositif selon la revendication 7, caractérisé en ce que les ouvertures d'aspiration (27, 27a) sont associées seulement à un côté plat des objets (6', 6'a).

9. Dispositif selon l'une des revendications 6 à 8, caractérisé en ce qu'il est prévu comme organe d'entraînement (16) un disque de transport (16') qui est disposé entre deux disques d'appui (17', 18') portant les butées (19).

10. Dispositif selon la revendication 9, caractérisé en ce que le disque de transport (16') est logé sur le même arbre (20) que les disques d'appui (17' et 18') et qu'il présente une commande propre (22).

11. Dispositif selon la revendication 9 ou 10, caractérisé en ce que le disque de transport (16') présente au pourtour (26) au moins une rangée d'ouvertures d'aspiration (27) orientées radialement et respectivement un canal d'aspiration (28) reliant celles-ci, disposé selon un parallélisme des axes, ouvert à un côté frontal (29), et qu'au moins un disque d'appui (17') présente au moins un segment d'aspiration (41) orienté vers le canal d'aspiration (28)/les canaux d'aspiration (28), qui est en liaison par un perçage radial et au moins un perçage orienté pour qu'il y ait un parallélisme des axes (39, 40) avec une tête d'aspiration stationnaire (32).

12. Dispositif selon la revendication 11, caractérisé en ce que le segment d'aspiration (41) présente une fenêtre d'aspiration (43) de façon à saisir au moins l'un des canaux d'aspiration (28) orientés selon un parallélisme des axes dans le disque de transport (16) complètement ou deux canaux d'aspiration avoisinants (28, 28') partiellement, et que le disque d'appui (17') présente de préférence des perçages (39', 40) pour trois segments d'aspiration (41, 41' et 41'').

13. Dispositif selon l'une des revendications 6 à 8, caractérisé en ce qu'il est prévu comme organe d'entraînement (16a) au moins une courroie dentée (64a) qui, en tant que moyen de traction, présente au moins une ouverture d'aspiration (27a) à dépression.

14. Dispositif selon la revendication 13, caractérisé en ce que sont prévus comme supports (17a, 18a) deux courroies dentées (73a, 73a) se trouvant aux flancs de la courroie dentée d'entraînement (64a), qui portent respectivement au moins une butée (19a).

15. Dispositif selon la revendication 13 ou 14, caractérisé en ce que les ouvertures d'aspiration (27a) sont associées au côté inférieur des objets (6'a).
